# EUROPÄISCHE PATENTSCHRIFT

(11) **EP 2 729 617 B1**
(45) Veröffentlichungstag und Bekanntmachung des Hinweises auf die Patenterteilung: **12.07.2017**
(21) Anmeldenummer: 12735944.6
(22) Anmeldetag: 20.06.2012
(51) Int. Cl.: E01B 1/00, E01B 2/00

(54) **ÜBERGANG ZWISCHEN ZWEI GLEISABSCHNITTEN**
TRANSITION BETWEEN TWO TRACK SECTIONS
TRANSITION ENTRE DEUX SECTIONS DE VOIE

(30) Priorität: 06.07.2011 DE 102011051615
(43) Veröffentlichungstag der Anmeldung: 14.05.2014
(73) Patentinhaber: RTE Technologie GmbH, 6900 Bregenz (AT)
(72) Erfinder: KOWALSKI, Martin, 83404 Ainring (DE); AL-THUWAINY, Tariq, A-6840 Götzis (AT); KNITTEL, Stefan, A-5020 Salzburg (AT)
(74) Vertreter: Hennicke, Ernst Rüdiger
(86) Internationale Anmeldenummer: PCT/IB2012/053118
(87) Internationale Veröffentlichungsnummer: WO 2013/005126

(56) Entgegenhaltungen:
- EP-A2- 1 887 135
- EP-A2- 2 264 244
- DE-A1- 3 941 141

## Beschreibung

Die Erfindung betrifft einen Übergang zwischen einem in einem Schotterbett verlegten Gleisabschnitt und einem in Fester Fahrbahn errichteten Gleisabschnitt.

Gleise für Schienenfahrzeuge, insbesondere Eisenbahngleise werden seit den Anfängen der Eisenbahn in einem Oberbau aus Schotter verlegt, wobei die Schotterbettung die die Schienen tragenden Schwellen an deren Unterseite und Seitenflächen umgibt. In den vergangenen Jahren ist man insbesondere beim Neubau von Hochgeschwindigkeitstrassen für Schienenfahrzeuge dazu übergangen, diese in sogenannter Fester Fahrbahn zu verlegen, d.h. einer meist hydraulisch oder bituminös gebundenen Struktur, welche entsprechende Elemente zur Aufnahme und Befestigung der Schienen aufweist.

Die beiden Oberbauformen Feste Fahrbahn und Schotteroberbau können sich im Verlauf einer Gleisstrecke abwechseln, wobei die Übergänge zwischen einem im Schotterbett verlegten Gleisabschnitt und einem in Fester Fahrbahn errichteten Gleisabschnitt regelmäßig potentielle Störstellen sind, die bei der Wartung/Instandhaltung des Gleises besondere Herausforderungen darstellen. Dies liegt im Wesentlichen daran, dass das Setzungsverhalten der beiden Oberbauformen systembedingt sehr unterschiedlich ist. Ein in Fester Fahrbahn errichtetes Gleis setzt sich so gut wie gar nicht, während es im Schotteroberbau zu einer ganz erheblichen Setzung des darin verlegten Gleises aufgrund dessen schwimmender Lagerung und dem infolge des Bahnbetriebes einsetzenden Schotterverschleiß kommt. Dies hat zur Folge, dass das in fester Fahrbahn verlegte Gleis seine Lage jahrelang praktisch unverändert beibehält, während das im Schotter verlegte Gleis mit zunehmenden Alter immer stärkere Setzungserscheinungen zeigt. Während derartige Setzungen über den Verlauf des eingeschotterten Gleises im Allgemeinen keine Schwierigkeiten bereiten, zumindest aber gut handhabbar sind, da die Setzungen über den Gleisverlauf mehr oder weniger gleichmäßig eintreten, bereitet das unterschiedliche Setzungsverhalten im Übergangsbereich zwischen Fester Fahrbahn und Schotteroberbau verständlicherweise Probleme, denn hier sind fast stufenförmige Übergänge schon nach verhältnismäßig kurzer Zeit des Bahnbetriebes zu beobachten, die ernsthafte Folgen wie Gleisversteifung, Verschlechterung des Fahrkomforts, gesteigerte Beanspruchung der Gleiskomponenten und der Fahrzeuge haben können.

Um den beim Übergang zwischen einem im Schotterbett verlegten Gleisabschnitt und einem in Fester Fahrbahn errichteten Gleisabschnitt auftretenden Problemen zu begegnen, hat man sich in der Vergangenheit vor allem um eine abgestufte Anpassung der Steifigkeitsstrukturen bemüht, indem man versucht hat, durch unterschiedliche Schienenstützpunkte, verschiedenartige Schwellen und/oder Maßnahmen zur Stabilisierung des Ober- und Unterbaus die Steifigkeitseigenschaften der beiden Oberbauformen über eine gewisse Gleislänge möglichst gleichmäßig aneinander anzupassen. Allerdings ist es bislang nicht gelungen, das unterschiedliche Setzungsverhalten beider Oberbauformen in den Griff zu bekommen: Häufig wird gefordert, die Übergangskonstruktionen zwischen beiden Oberbauformen so solide wie möglich zu bauen, um den Instandhaltungsaufwand möglichst gering zu halten. Dies aber führt dazu, dass die bekannten Übergangskonstruktionen aufgrund der vorgenommenen Stabilisierungsmaßnahmen sehr ähnliche Setzungseigenschaften haben wie die Feste Fahrbahn, sich also so gut wie kaum setzen können. Zugleich wird durch die vorgenommenen Stabilisierungsmaßnahmen die Möglichkeit eingeschränkt, den Zustand solcher Übergänge zu korrigieren bzw. zu verbessern. Der angrenzende Schotteroberbau verschlechtert sich ab dem Bereich, an dem die Übergangskonstruktionen enden, weiterhin im vollen Maße mit der Folge, dass die Störstelle möglicherweise ein Stück weit vom Oberbau der Festen Fahrbahn in das Schotterbett hineinverschoben wird, ohne die Probleme zu beheben.

Aus der DE 39 41 141 A1 ist ein Verfahren zum Glätten des Übergangs zwischen einer weichen und einen festen Schienen-Fahrbahn bekannt, bei dem als Schotterverfestigungsmaßnahme in einem Übergangsbereich zwischen der festen Fahrbahn und dem daran angeschlossen, im Schotterbett verlegten Gleis der Schotter mit einem Mehrkomponenten-Epoxydharzkleber verklebt wird. Dabei wird die Verfestigung mit zunehmendem Abstand von der festen Fahrbahn durch Reduzierung der eingesetzten Klebermenge verringert.

Aufgabe der Erfindung ist es , einen Übergang der eingangsgenannten Art zu schaffen, mit dem eine Angleichung des Setzungsverhaltens beider Oberbauformen sowie einer Angleichung der Steifigkeitsstrukturen möglich ist, wobei in besonders bevorzugter Ausge-staltung ohne besonderen Aufwand auch korrigierende Maßnahmen zur Lageänderung des Gleises im Übergangsbereich vorgenommen werden können.

Gelöst wird diese Aufgabe durch eine an einer Stoßstelle zwischen den beiden Gleisbauformen an der Festen Fahrbahn gelagerte, sich über einen Übergangsbereich in das Schotterbett unter dem darin verlegten Gleisabschnitt erstreckende und diesen unterstützende Ausgleichseinrichtung, die in bevorzugter Ausgestaltung der Erfindung mindestens einen, vorzugsweise zwei sich in Gleislängsrichtung erstreckende(n) Längsträger aufweist, wobei die Anordnung in ganz besonders bevorzugter Ausgestaltung so getroffen sein kann, dass die Ausgleichseinrichtung mehrere über ihre Länge verteilt angeordnete, den Gleisabschnitt im Übergangsbereich unterfassende Querbalkenelemente aufweist.

Mit der erfindungsgemäßen Ausgleichseinrichtung, die an dem Ende der Festen Fahrbahn aufgelagert ist, wird eine Art Stützrampe geschaffen, die sich ähnlich wie ein Schwimmponton in das angrenzende Schotterbett über den Übergangsbereich erstreckt und den dort liegenden Gleisabschnitt unterstützt. Die beim Befahren des Gleisabschnittes auftretenden Belastungen werden hierdurch nicht nur gleichmäßiger über die Länge der Ausgleichseinrichtung verteilt, sondern es ist auch sichergestellt, dass das Gleis keine stufenförmige Absenkung unmittelbar im Anschluss an die Feste Fahrbahn erfährt. Vielmehr wird durch die Auflagerung der Ausgleichseinrichtung an der Festen Fahrbahn sichergestellt, dass sich das Gleis ausgehend von dem Auflagerpunkt, wo es noch setzungsfrei ist, kontinuierlich zunehmend wie ein "normales" im Schotterbett verlegtes Gleis verhält und sich somit zum freien Ende der Ausgleichseinrichtung hin zunehmend stark setzen kann. Dabei sorgt die Ausgleichseinrichtung für eine gleichmäßige Zunahme des Setzungsverhältnisses, d.h. es kann in dem gesamten Übergangsbereich nicht zu sogenannten Differentialsetzungen kommen, die den Eisenbahnbetrieb beeinträchtigen.

Die schwimmende Anordnung der Ausgleichseinrichtung im an die Feste Fahrbahn angrenzenden Übergangsbereich des Schotterbettes ermöglicht es, die Ausgleichseinrichtung bevorzugt gemeinsam mit dem sich darauf abstützenden Gleisabschnitt mit herkömmlichen Maschinen und Verfahren zu richten und zu unterstopfen, wenn dies nach einer gewissen Betriebsdauer angezeigt ist. Die dabei vorgenommenen Maßnahmen entsprechen im Wesentlichen denen, wie sie auch zum Heben und Stabilisieren eines herkömmlichen im Schotterbett verlegten Gleises eingesetzt werden.

Die Ausgleichseinrichtung kann an der Festen Fahrbahn nach Art einer festen Einspannung gelagert sein, beispielsweise indem der oder die Längsträger an einem von der festen Fahrbahn gebildeten Anschlussblock aus Beton einbetoniert sind. Bevorzugt allerdings ist die Ausgleichseinrichtung an einem an der Festen Fahrbahn oder deren Fundament angeordneten Auflager gelenkig angeschlossen, so dass vom Auflager keine Lagermomente, sondern lediglich Längs- und Querkräfte aufgenommen werden müssen.

Die Querbalkenelemente sind vorzugsweise im Abstand von Gleisschwellen des Gleisabschnittes im Übergangsbereich angeordnet und die Anordnung ist so getroffen, dass sich die Schwellen mittel- oder unmittelbar auf den Querbalkenelementen abstützen. Man erreicht hierdurch eine sehr gleichmäßige Lasteinleitung über die gesamte Länge der Ausgleichseinrichtung und damit einen stetigen Übergang vom Niveau des in Fester Fahrbahn errichteten Gleisabschnittes auf das gegebenenfalls schon gesetzte, tiefere Niveau des sich anschließenden eingeschotterten Gleises.

In vorteilhafter Weiterbildung der Erfindung ist vorgesehen, dass die Ausgleichseinrichtung ein Biegewiderstandsmoment hat, das zum in dem Schotterbett liegenden Ende der Ausgleichseinrichtung hin abnimmt. Dies kann beispielsweise dadurch erreicht werden, dass der oder die Längsträger am im Schotterbau liegenden Ende der Ausgleichseinrichtung über eine bestimmte Länge einen zum Ende hin zunehmend kleineren Querschnitt erhalten, also konisch oder schräg zulaufen, so dass sie zu ihrem Ende hin immer biegeweicher werden und somit das von der Ausgleichseinrichtung unterstützte Gleis im Übergangsbereich hin zum reinen Schotterbett dem dort eingebauten Gleis in seinen Eigenschaften immer näher kommt.

Vorzugsweise stützt sich der im Schotterbett im Übergangsbereich verlegte Gleisabschnitt auf der Ausgleichseinrichtung unter Zwischenlage von elastischen Dämpfungselementen ab, deren Steifigkeit über die Länge der Ausgleichseinrichtung variiert werden kann. Dabei werden bevorzugt umso weichere Dämpfungselemente zum Einsatz gebracht, je kürzer der Abstand zur Festen Fahrbahn hin wird, da mit abnehmendem Abstand vom Auflagerpunkt der Ausgleichseinrichtung die Dämpfungswirkung des Schotterbetts abnimmt. Demgemäß kann zum freien Ende der Ausgleichseinrichtung hin die Elastizität solcher Dämpfungselemente abnehmen und es ist möglich, dass die letzte(n) der von der Ausgleichseinrichtung unterstützte(n) Schwelle(n) ganz ohne Dämpfungselement(en) auskommen, da in diesem Bereich die Dämpfungswirkung des Schotters schon praktisch vollständig der eines im Schotterbett verlegten (Regel-)Gleises entspricht. Solche Dämpfungselemente können gummielastische Platten sein, die zwischen den Querbalkenelementen und den Schwellen des Gleisabschnittes angeordnet werden. Durch entsprechende Festlegung der Eigenschaften dieser elastischen Lagen kann das Einsinkverhalten der Schienen bzw. des Gleises innerhalb des Übergangsbereiches sehr fein abgestuft und eingestellt werden. Es ist auch möglich, elastische Dämpfungselemente zwischen den Fahrschienen und den diese tragenden Schwellen an den Befestigungspunkten für die Schienen vorzusehen.

Die Ausgleichseinrichtung ist vorzugsweise auf einem Niveau unterhalb des oberen Abschlusses des Schotterbettes angeordnet, wird also somit vollständig eingeschottert, wenn der Gleisabschnitt im Übergangsbereich verlegt und mit Schotter in seiner Höhen- und Seitenlage fixiert wird. Um ein späteres Richten und Stabilisieren des im Schotterbett verlegten Gleisabschnittes auch in dem Übergangsbereich zu erleichtern und insbesondere sicherzustellen, dass dabei auch die Ausgleichseinrichtung mit neu ausgerichtet wird, ist es vorteilhaft, wenn der im Schotterbett verlegte Gleisabschnitt mit der Ausgleichseinrichtung fest verbunden ist, was beispielsweise dadurch geschehen kann, dass die Schwellen des im Schotterbett verlegten Gleisabschnittes an den Querbalkenelementen der Ausgleichseinrichtung beispielsweise mittels Halteklammern oder Befestigungsschrauben befestigt sind. Ausgleichseinrichtung und der von dieser unterstützte Gleisabschnitt im Übergangsbereich werden dann als Baueinheit beim Richten und Stopfen angehoben und stabilisiert.

Um die Beanspruchung der Schotterbettung unter der Ausgleichseinrichtung zu reduzieren, ist es vorteilhaft, an der Unterseite der Ausgleichseinrichtung insbesondere im Bereich der Querbalkenelemente elastische Schotterschutzelemente anzuordnen, beispielsweise Geotextilmatten oder Neoprenplatten, welche die von der Ausgleichseinrichtung bzw. deren Querbalkenelementen in das Schotterbett abgesetzten Auflagerkräfte gleichmäßig verteilen. Auch solche unterhalb der Querbalkenelemente vorgesehene Schotterschutzelemente können das Dämpfungsverhalten im Gleisabschnitt beeinflussen und es ist möglich, durch geeignete Auswahl von unterschiedlich weichen/harten Schotterschutzelementen das Einsinkverhalten der Schienen bzw. des Gleises ähnlich wie mit den zuvor bereits angesprochenen Dämpfungselementen einzustellen, wobei die Dämpfungselemente und die Schotterschutzelemente keineswegs zwingend alternativ zum Einsatz kommen, sondern auch eine Anordnung sowohl von Dämpfungselementen zwischen Schienen und Schwellen und/oder zwischen Schwellen und Querbalkenelementen als auch eine Anordnung von vorzugsweise variabel elastischen Schotterschutzelementen unterhalb der Querbalkenelemente möglich ist.

Die Länge der Übergangskonstruktion mit der Ausgleichseinrichtung kann entsprechend den bestehenden Anforderungen, die hauptsächlich von der Art und Geschwindigkeit der über das Gleis fahrenden Fahrzeuge bestimmt werden, eingestellt werden. Die Einstellung kann insbesondere durch Anpassung der Länge und des Querschnittes der zum Einsatz kommenden Längsträger erfolgen. Darüber hinaus können auch mehrere Längsträger hintereinander angeordnet und vorzugsweise gelenkig miteinander verbunden werden und es ist auch möglich, mehrere Längsträger parallel nebeneinander anzuordnen, die unterschiedliche Längen haben, womit am Anschlusspunkt der Ausgleichsvorrichtung an der Festen Fahrbahn eine maximale Steifigkeit erhalten wird, die hin zum im Schotterbett verlegten Gleis abnimmt.

Weitere Merkmale und Vorteile der Erfindung ergeben sich aus der nachfolgenden Beschreibung und der Zeichnung, worin eine bevorzugte Ausführungsform der Erfindung anhand eines Beispiels näher erläutert wird. Es zeigt:
- **Fig. 1**: einen erfindungsgemäßen Übergang in einem Längsschnitt in einem Zustand unmittelbar nach Einbau des Gleises;
- **Fig. 2**: den Gegenstand der Fig. 1 in entsprechender Darstellung in einem Zustand nach einer gewissen Nutzungszeit des Gleises;
- **Fig. 3**: eine Einzelheit des Übergangs im Bereich einer Stoßstelle zwischen Fester Fahrbahn und Schotterbett in einem Bauzustand ohne Gleis und vor der Einschotterung in einer perspektivischen Darstellung;
- **Fig**. **4**: den Gegenstand der Fig. 3 nach teilweiser Einschotterung;
- **Fig. 5**: den Gestand der Fig. 3 und 4 nach Verlegung des Gleises unter Überbrückung der Stoßstelle zwischen beiden Gleisbauformen;
- **Fig. 6**: den Gestand der Fig. 3 bis 5 nach vollständiger Einschotterung; und
- **Fig. 7**: eine Abwandlung des im Schotterbett verlegten Gleisabschnittes bei dem erfindungsgemäßen Übergang in perspektivischer Darstellung.

In den Fig. 1 und 2 ist in seiner Gesamtheit mit 10 ein Übergang zwischen einem in einem Schotterbett 11 verlegten ersten Gleisabschnitt 12 und einem zweiten Gleisabschnitt 13 gezeigt, der auf einer Festen Fahrbahn 14 aus Beton verlegt ist.

Im Bereich einer Stoßstelle 15 zwischen den beiden Gleisabschnitten 12, 13 ist die Feste Fahrbahn 14 mit einem verstärkten Fundamentsockel 16 versehen, der in den unterhalb des Schotterbettes 11 und der festen Fahrbahn 14 liegenden Unterbau 17 des Gleises eingelassen ist. Dieser Fundamentsockel hat einen in Richtung des ersten Gleisabschnittes 12 vorspringenden, stufenartigen Vorsprung 18. Auf diesem ist eine insgesamt mit 19 bezeichnete Ausgleichseinrichtung aufgelagert, die sich über einen Übergangsbereich 20 ausgehend von der Stoßstelle 15 in das an die Feste Fahrbahn angrenzende Schotterbett 11 unter dem darin verlegten Gleisabschnitt 12 erstreckt. Die Ausgleichseinrichtung 19 weist zwei sich in Gleislängsrichtung parallel unterhalb der Schienen 21 des ersten Gleisabschnittes 12 erstreckende Längsträger 22 auf, die untereinander durch an ihren Oberseiten befestigten Querbalkenelemente verbunden sind, wobei die Anordnung so getroffen ist, dass jede der Gleisschwellen 24 des Gleisabschnittes 12 im Übergangsbereich 20 von einem der Querbalkenelemente unterstützt wird. Man erkennt insbesondere in Fig. 1, dass die Ausgleichseinrichtung 19 in ihrer Höhenlage so ausgerichtet ist, dass sich die Schienenbefestigungspunkte 25 der auf ihren Querbalkenelementen aufliegenden Schwellen 24 auf derselben Höhe wie die Schienenbefestigungspunkte 26 auf der Festen Fahrbahn 14 befinden und die Schienen 21 die beiden Gleisabschnitte ohne Stufe überbrücken.

In den Fig. 3 bis 7 sind verschiedene Baustadien des erfindungsgemäßen Übergangs dargestellt. Fig. 3 zeigt den Übergang im Bereich der Stoßstelle 15 nach der Montage der Ausgleichseinrichtung, bevor Gleisschotter im ersten Gleisabschnitt eingebracht ist. Die Ausgleichseinrichtung 19 stützt sich im Bereich der Stoßstelle an zwei Längs- und Querkräfte aufnehmenden Lagersockeln 27 ab, die ähnlich wie (feste) Brückenlager ausgestaltet sind und zwar eine Verschiebung der Ausgleichseinrichtung relativ zum Fundamentsockel verhindern, eine Schwenkbeweglichkeit um eine quer zur Gleislängsrichtung verlaufende Schwenkachse aber gestatten. In dieser Zeichnung ist auch gut erkennbar, dass die Oberseite der Querbalkenelemente 23 mit elastischen Dämpfungselementen 28 in Form von Neoprenplatten versehen sind. In ähnlicher Weise können auch die Unterseiten der Querbalkenelemente und auch der Längsträger mit elastischen Schutzelementen versehen sein, die punktförmige Spitzenbelastungen zwischen Schotter und Ausgleichseinrichtung verhindern und durch diesen Ausgleich für einen Schutz des Schotters sorgen.

Fig. 4 zeigt den Bauzustand nach teilweiser Einschotterung des ersten Gleisabschnittes, wobei nach Ausrichtung die Ausgleichseinrichtung in ihre korrekte Höhenlage über die gesamte Länge der Längsträger mit Schotter soweit unterfüttert wird, dass im Wesentlichen nur noch die Querbalkenelemente 23 aus dem Schotterbett herausragen. In diesem Bauzustand hat die Ausgleichseinrichtung ausreichend Stabilität durch das sie unterstützende (Teil-)Schotterbett, um die Gewichtsbelastung durch das anschließend auf ihren Querbalkenelementen 23 verlegte Gleis aufnehmen zu können. Dieser Bauzustand ist in den Fig. 5 und 7 dargestellt, wobei bei der Version gemäß Fig. 5 die Gleisschwellen 24 auf die Querbalkenelemente im Wesentlichen lose aufgelegt sind und in ihrer Ausrichtung primär durch die zwischen ihnen und den Dämpfungselementen herrschende Haftreibung gehalten werden, während bei der in Fig. 7 dargestellten Abwandlung Halteklammern 29, die seitlich auf die Schwellen und die Querbalkenelemente aufgeschoben sind, für deren formschlüssigen Verbund miteinander sorgen.

Zur Fertigstellung des Gleises wird dann der im Schotterbett verlegte erste Gleisabschnitt in bekannter Weise bis auf ein Niveau knapp unterhalb der Schienen 21 eingeschottert, so dass die Gleisschwellen 24 nur mit ihrem oberen Kopfbereich aus dem Schotterbett herausragen, wie dies in Fig. 6 dargestellt ist.

Die Ausgleichseinrichtung mit ihrer besonderen Lagerung, die vergleichbar mit einem Schwimmponton ist, bildet im Übergangsbereich eine Stützrampe für den darüber liegenden Gleisabschnitt und sorgt dafür, dass die bei im Schotterbett verlegtem Gleis immer auftretenden Setzungen des Gleises über die Länge der Ausgleichseinrichtung stufenlos zunehmen vom Bereich der Stoßstelle, wo die unterhalb der ersten Gleisschwelle im Schotterbett liegenden Lager 27 eine Setzung noch vollständig verhindern, während sich das Maß der auftretenden Setzungen zum freien Ende 30 der Längsträger 22 hin kontinuierlich vergrößert, um dann an dem feinen Ende dem Maß der Setzung zu entsprechen, wie dies vom im Schotterbett verlegten Regelgleis erreicht wird. Das kontinuierlich von der Festen Fahrbahn hin zum Regel-Schottergleis ansteigende Setzungsverhalten und der Gleisverlauf nach einer gewissen Betriebsdauer ist in Fig. 2 dargestellt. Man erkennt hier sehr gut, dass mit der erfindungsgemäßen Übergangskonstruktion ein weitestgehend stufenloser Übergang zwischen beiden Gleisbauformen erreicht wird, wobei die Besonderheit besteht, dass die im Betrieb auf das Gleis wirkenden Verkehrslasten auch innerhalb des Übergangsbereiches primär von der die Eisenbahnschwellen bzw. die darunter unmittelbar angeordneten Querbalkenelemente unterstützenden Schotterbettung abgetragen werden und nur ein vergleichsweise kleiner Teil der Last über die bevorzugt aus Stahl bestehenden Längsträger an den Lagersockeln 27 in das Fundament 16 der Festen Fahrbahn eingeleitet wird. Die leiterförmige Ausgestaltung der Ausgleichseinrichtung 19 mit ihren Längsträgern 22 und Querbalkenelementen 23, die in sich eine hohe Verwindungssteifigkeit hat, gewährleistet, dass keine Differentialsetzungen im Übergangsbereich zwischen den beiden Gleisbauformen auftreten, die in der Vergangenheit zu erheblichen Probleme wie Gleisversteifung, Verschlechterung des Fahrkomforts, übermäßige Schienenspannung und Fahrzeugbeanspruchungen zur Folge hatten.

In den Fig. 1 und 2 kann man weiterhin erkennen, dass die Längsträger 22 zu ihrem im Schotterbett liegenden freien Ende 30 hin einen Bereich 31 mit kleiner werdendem Querschnitt aufweisen, in dem sie sich nämlich zu ihrem freien Ende 30 hin verjüngen. Durch diese Ausgestaltung nimmt das Biegewiderstandsmoment der Ausgleichseinrichtung zum freien Ende hin ab, d.h. die Ausgleichseinrichtung wird zum freien Ende biegeweicher/weniger steif, womit ein kontinuierlicher Übergang hin zu den Bettungseigenschaften des reinen Schotterbettes erreicht wird.

Die Erfindung gestattet es, den im Schotterbett verlegten Gleisabschnitt auch im Übergangsbereich mittels konventioneller Arbeitsverfahren nach einem Einsinken des Gleises (Setzen) wieder anzuheben (zu richten) und zu stabilisieren (zu stopfen), wobei die schwimmend in das Schotterbett hineingelagerte Ausgleichseinrichtung mit angehoben wird. Die in Fig. 7 dargestellten Halteklammern 29 verhindern dabei auch zuverlässig, dass Schotter zwischen die Schwellen und die Querbalkenelemente gelangen kann.

Die Erfindung ist nicht auf das beschriebene und dargestellte Ausführungsbeispiel beschränkt, sondern es sind verschiedene Änderungen oder Ergänzungen denkbar, ohne den Rahmen der durch die Patentansprüche definierten Erfindung zu verlassen. Beispielsweise können die Längsträger 22 in mehrere Längsträgerabschnitte unterteilt sein, die wiederum gelenkig miteinander verbunden sind. Die auf den Querbalkenelementen angeordneten elastischen Dämpfungselemente können über die Länge der Ausgleichseinrichtung unterschiedliche Dämpfungs- und Steifigkeitswerte haben, womit das Gleis-Einsenkverhalten innerhalb des Übungsbereiches sehr fein abgestuft verändert werden kann. Bei dem beschriebenen Ausführungsbeispiel sind Standart-Schotterschwellen auf den Querbalkenelementen aufgelegt. Es ist natürlich auch möglich, dass die Querbalkenelemente selbst als Schwellen ausgestaltet sind, die unmittelbar auf den Längsträgern angeordnet und an diesen befestigt sind.

## Patentansprüche

1. Übergang (10) zwischen einem in einem Schotterbett (11) verlegten Gleisabschnitt (12) und einem in Fester Fahrbahn (14) errichteten Gleisabschnitt (13), **mit** einer an einer Stoßstelle (15) zwischen den beiden Gleisbauformen an der Festen Fahrbahn (14; 16) gelagerten, sich über einen Übergangsbereich (20) in das Schotterbett (11) unter dem darin verlegten Gleisabschnitt (12) erstreckenden und diesen unterstützenden Ausgleichseinrichtung (19).

2. Übergang nach Anspruch 1, **dadurch gekennzeichnet, dass** die Ausgleichseinrichtung (19) mindesten einen, vorzugsweise zwei sich in Gleislängsrichtung erstreckende(n) Längsträger (22) aufweist.

3. Übergang nach Anspruch 1 oder 2, **dadurch gekennzeichnet, dass** die Ausgleichseinrichtung (19) mehrere über ihre Länge verteilt angeordnete, den Gleisabschnitt (12) im Übergangsbereich (20) unterfangende Querbalkenelemente (23) aufweist.

4. Übergang nach einem der Ansprüche 1 bis 3, **dadurch gekennzeichnet, dass** die Ausgleichseinrichtung (19) an einem an der Festen Fahrbahn (14) oder deren Fundament (16) angeordneten Auflager (27) gelenkig angeschlossen ist.

5. Übergang nach Anspruch 3 oder 4, **dadurch gekennzeichnet, dass** die Querbalkenelemente (23) im Abstand von Gleisschwellen (24) des Gleisabschnitts (12) im Übergangsbereich (20) angeordnet sind und sich die Schwellen (24) mittel- oder unmittelbar auf den Querbalkenelementen (23) abstützen.

6. Übergang nach einem der Ansprüche 1 bis 5, **dadurch gekennzeichnet, dass** die Ausgleichseinrichtung (19) ein Biegewiderstandsmoment hat, das zum in dem Schotterbett (11) liegende Ende (31) der Ausgleicheinrichtung (19) hin abnimmt.

7. Übergang nach Anspruch 6, **dadurch gekennzeichnet, dass** der Querschnitt des oder der Längsträger (22) zum im Schotterbett liegenden Ende hin abnimmt.

8. Übergang nach einem der Ansprüche 1 bis 7, **dadurch gekennzeichnet, dass** sich der im Schotterbett (11) verlegte Gleisabschnitt (12) auf der Ausgleichseinrichtung (19) unter Zwischenlage von elastischen Dämpfungselementen (28) abstützt.

9. Übergang nach einem der Ansprüche 1 bis 8, **dadurch gekennzeichnet, dass** die Ausgleichseinrichtung (19) auf einem Niveau unterhalb des oberen Abschlusses des Schotterbettes (11) angeordnet ist.

10. Übergang nach einem der Ansprüche 1 bis 9, **dadurch gekennzeichnet, dass** der im Schotterbett (11) verlegte Gleisabschnitt (12) mit der Ausgleichseinrichtung (19) fest verbunden ist.

11. Übergang nach einem der Ansprüche 1 bis 10, **dadurch gekennzeichnet, dass** die Schwellen (24) des im Schotterbett (11) verlegten Gleisabschnitts (12) an den Querbalkenelementen (23) der Ausgleichseinrichtung (19) beispielsweise mittels Halteklammern (29) oder Befestigungsschrauben befestigt sind.

12. Übergang nach einem der Ansprüche 1 bis 11, **gekennzeichnet durch** an der Unterseite der Ausgleichseinrichtung (19) insbesondere im Bereich der Querbalkenelemente (23) angeordnete, elastische Schotterschutzelemente.

13. Übergang nach einem der Ansprüche 2 bis 12, **dadurch gekennzeichnet, dass** der oder die Längsträger (22) in Gleislängsrichtung in mehrere Trägerabschnitte unterteilt sind und die Trägerabschnitte vorzugsweise gelenkig miteinander verbunden sind.

## Claims

1. Transition (10) between a track section (12) laid in a ballast bed (11) and a track section (13) constructed as a fixed track (14), with a levelling unit (19) mounted on the fixed track (14; 16) at an abutment point (15) between the two types of track and extending over a transition zone (20) into the ballast bed (11) under the track section (12) laid therein and supporting the track section lying above.

2. Transition according to claim 1, **characterized in that** the levelling unit (19) comprises at least one, preferably two side bars (22) extending in the longitudinal direction of the track.

3. Transition according to claim 1 or 2, **characterized in that** the levelling unit (19) comprises a plurality of crossbar elements (23) extending over the length of the levelling unit and underpinning the track section (12) in the transition zone (20).

4. Transition according to any of claims 1 to 3, **characterized in that** the levelling unit (19) is connected by joints to a support (27) arranged at the fixed track (14) or its foundation (16).

5. Transition according to claim 3 or 4, **characterized in that** the crossbar elements (23) are arranged with the spacing of track sleepers (24) of the track section (12) in the transition zone (20) and the sleepers (24) are directly or indirectly supported by the crossbar elements (23).

6. Transition according to any of claims 1 to 5, **characterized in that** the levelling unit (19) has a bending resistance moment which decreases towards the end (31) of the levelling unit (19) lying in the ballast bed (11).

7. Transition according to claim 6, **characterized in that** the cross-section of the side bar or side bars (22) decreases towards the end lying in the ballast bed.

8. Transition according to any of claims 1 to 7, **characterized in that** the track section (12) laid in the ballast bed (11) is supported by the levelling unit (19) by means of elastic damping elements (28).

9. Transition according to any of claims 1 to 8, **characterized in that** the levelling unit (19) is arranged at a level below the upper level of the ballast bed (11).

10. Transition according to any of claims 1 to 9, **characterized in that** the track section (12) laid in the ballast bed (11) is fixedly connected to the levelling unit (19).

11. Transition according to any of claims 1 to 10, **characterized in that** the sleepers (24) of the track section (12) laid in the ballast bed (11) are mounted at the crossbar elements (23) of the levelling unit (19) for example by means of fixing clamps (29) or mounting bolts.

12. Transition according to any of claims 1 to 11, **characterized by** elastic gravel protection elements arranged on the underside of the levelling unit (19) in particular in the area of the crossbar elements (23).

13. Transition according to any of claims 1 to 12, **characterized in that** the side bar or side bars (22) in the longitudinal direction of the track are divided into multiple rail sections and the rail sections are preferably articulated.

## Revendications

1. Transition (10) entre un tronçon de rails (12) posé dans un lit de ballast (11) et un tronçon de rails (13) installé dans une voie sans ballast (14), avec un dispositif de compensation (19) qui est logé au niveau d'un point de contact (15) entre les deux formes de construction de rails au niveau de la voie sans ballast (14 ; 16), qui s'étend sur une zone de transition (20) dans le lit de ballast (11) sous le tronçon de rails (12) posé à l'intérieur et qui soutient celui-ci.

2. Transition selon la revendication 1, **caractérisée en ce que** le dispositif de compensation (19) comporte au moins un et de préférence deux longerons (22) qui s'étend(ent) dans le sens de la longueur des rails.

3. Transition selon la revendication 1 ou 2, **caractérisée en ce que** le dispositif de compensation (19) comporte plusieurs éléments de barre transversale (23) qui sont agencés de manière répartie sur toute sa longueur et qui maintiennent par-dessous le tronçon de rails (12) dans la zone de transition (20).

4. Transition selon l'une des revendications 1 à 3, **caractérisée en ce que** le dispositif de compensation (19) est raccordé de manière articulée à un support (27) agencé sur la voie sans ballast (14) ou sur la fondation (16) de celle-ci.

5. Transition selon la revendication 3 ou 4, **caractérisée en ce que** les éléments de barre transversale (23) sont agencés à une certaine distance de traverses (24) du tronçon de rails (12) dans la zone de transition (20) et **en ce que** les traverses (24) s'appuient indirectement ou directement sur les éléments de barre transversale (23).

6. Transition selon l'une des revendications 1 à 5, **caractérisée en ce que** le dispositif de compensation (19) a un moment de résistance à la flexion qui diminue en allant vers l'extrémité (31), placée dans le lit de ballast (11), du dispositif de compensation (19).

7. Transition selon la revendication 6, **caractérisée en ce que** la section transversale du ou des longerons (22) diminue en allant vers l'extrémité placée dans le lit de ballast.

8. Transition selon l'une des revendications 1 à 7, **caractérisée en ce que** le tronçon de rails (12) posé dans le lit de ballast (11) s'appuie sur le dispositif de compensation (19) alors que des éléments amortisseurs élastiques (28) sont intercalés.

9. Transition selon l'une des revendications 1 à 8, **caractérisée en ce que** le dispositif de compensation (19) est agencé à un niveau en dessous du raccordement supérieur du lit de ballast (11).

10. Transition selon l'une des revendications 1 à 9, **caractérisée en ce que** le tronçon de rails (12) posé dans le lit de ballast (11) est assemblé de manière fixe au dispositif de compensation (19).

11. Transition selon l'une des revendications 1 à 10, **caractérisée en ce que** les traverses (24) du tronçon de rails (12) posé dans le lit de ballast (11) sont fixées aux éléments de barre transversale (23) du dispositif de compensation (19), par exemple au moyen d'étriers de retenue (29) ou de vis de fixation.

12. Transition selon l'une des revendications 1 à 11, **caractérisée par** des éléments de protection de ballast élastiques, agencés au niveau du dessous du dispositif de compensation (19), en particulier dans la zone des éléments de barre transversale (23).

13. Transition selon l'une des revendications 2 à 12, **caractérisée en ce que** le ou les longerons (22) sont divisés dans le sens de la longueur des rails en plusieurs tronçons porteurs et **en ce que** les tronçons porteurs sont assemblés entre eux de préférence de manière articulée.
